# EUROPÄISCHE PATENTSCHRIFT

(11) **EP 0 033 531 B1**
(45) Veröffentlichungstag und Bekanntmachung des Hinweises auf die Patenterteilung: **18.07.1984**
(21) Anmeldenummer: 81100700.4
(22) Anmeldetag: 31.01.1981
(51) Int. Cl.: B23Q 3/06, B25B 1/24

(54) **Spannbacken zum winkelgerechten Spannen von Werkstücken**
Clamping jaw for clamping workpieces at a straight angle
Mâchoires pour le serrage à angle précis de pièces à usiner

(30) Priorität: 02.02.1980 DE 3003801
(43) Veröffentlichungstag der Anmeldung: 12.08.1981
(73) Patentinhaber: Holl, Günter, D-8990 Lindau (DE)
(72) Erfinder: Holl, Günter, D-8990 Lindau (DE)
(74) Vertreter: Riebling, Günter, Dr.

## Beschreibung

Die Erfindung betrifft ein Spannbackenpaar zum winkelgerechten Spannen von Werkstücken ggf. unterschiedlichen Querschnitts in einer die Spannbacken aufnehmenden Spannvorrichtung, wobei die Spannbacken Spannflächen aufweisen, in denen mindestens ein Paar sich gegenüberliegender Nuten angeordnet ist.

Ein derartiges Spannbackenpaar beschreibt die FR-A-1 496 013. Die Nuten haben dort einen dreieckförmigen Querschnitt. Damit ist es aber nicht ohne weiteres möglich, Werkstücke mit unterschiedlichen Querschnitten winkelgerecht, d. h. unverrückbar, einzuspannen.

Ein ähnliches Spannbackenpaar beschreibt die CH-A-285 878, wo ebenfalls prismatisch geformte Nuten verwendet werden, die in einem nichtmetallischen, nachgiebigem Material, vorzugsweise Gummi, angelegt sind. Die prismatischen Nuten ermöglichen ebenfalls nicht das winkelgerechte Spannen von Werkstücken mit unterschiedlichen Querschnitten und dieser Nachteil wird noch durch die dort vorgesehene Materialwahl, nämlich Gummi oder dergleichen, verstärkt, weil in Gummi die Werkstücke nicht genau gehalten werden können.

Die DE-C-952610 beschreibt eine Spannvorrichtung mit einem Spannbackenpaar, von denen die eine Spannbacke eine ebene Spannfläche hat, während die gegenüberliegende Spannbacke aus zwei Klötzen, ebenfalls mit ebenen Spannflächen besteht, deren Abstand voneinander über ein Getriebe eingestellt werden kann.

Dadurch ist zwar eine Anpassung an einzuspannende Werkstücke mit unterschiedlichen Querschnitten möglich, jedoch ist dies konstruktiv aufwendig, insbesondere bedingt durch die Getriebeanordnung zur Verschiebung der beiden Spannbackenteile zueinander. Soll die Einspannung winkelgerecht erfolgen, so muß die Getriebeverbindung sehr spielarm arbeiten, und zwar auch nach längerer Lebensdauer, was einen weiteren zusätzlichen Aufwand mit sich bringt.

Die Erfindung vermeidet diese Nachteile. Ihr liegt die Aufgabe zugrunde, ein Spannbackenpaar der eingangs genannten Art so auszugestalten, daß an den Spannflächen des Spannbakkenpaares ggf. auch Werkstücke unterschiedlichen Querschnitts winkelgerecht gespannt werden können.

Zur Lösung dieser Aufgabe ist die Erfindung dadurch gekennzeichnet, daß der Nutenquerschnitt so geformt ist, daß die Seitenflanken der Nut über konvexe Rundungen, welche vom Nutengrund ausgehen, in die Spannflächen übergehen, wobei die so gestalteten Seitenflächen der Nuten als Spannflächen dienen, so daß zum winkelgerechten Spannen des Werkstücks sich das Werkstück in der Nut einstellen kann.

Die Spannflächen bestehen vorzugsweise aus Metall, das heißt aus einem formstabilen Material. Durch die angegebenen Merkmale wird erreicht, daß auch Werkstücke mit unterschiedlichen Querschnitten winkelgerecht eingespannt werden können, was über die in der angegebenen Art gestalteten Seitenflächen der Nuten erreicht wird.

Eine besonders einfache Ausführungsform ergibt sich dadurch, daß die Rundung die Form eines Kreisabschnittes aufweist, der tangential in die Spannfläche übergeht. Hierbei kann in einer bevorzugten Ausführungsform diese Rundung durch zwei in die Spannbacken eingesetzte, gehärtete Bolzen gebildet sein, wobei jede Spannbacke zwei solcher Bolzen aufweist und insgesamt vier Bolzen in den beiden Spannbakken vorhanden sind.

Statt der Verwendung von Bolzen, die gesondert an der Spannbacke befestigt werden, ist es in einer weiteren Ausführungsform vorgesehen, daß die konvexen Rundungen werkstoffeinstükkig mit den Spannbacken sind, das heißt, aus den Spannbacken herausgearbeitet werden.

In einer weiteren Ausführungsform nach der vorliegenden Erfindung können auch mehrere Nuten im Abstand nebeneinander in der Spannfläche angeordnet sein. Die Längserstreckung der Nuten kann sowohl in vertikaler Ebene liegen (Vertikal-Prisma) oder auch in horizontaler Ebene (Horizontal-Prisma).

Bei einer anderen Ausführungsform ist es vorgesehen, daß nebeneinanderliegende Nuten verschiedenartig geformte Seitenflächen aufweisen. Der Radius der Seitenflächen braucht also nicht immer gleichmäßig zu sein, sondern kann dem jeweiligen Anwendungsfall angepaßt sein. Es kann hier vorgesehen sein, daß die obenerwähnten Bolzen auswechselbar sind und gegen Bolzen mit anderem Außendurchmesser bzw. anderer Profilgebung ausgewechselt werden können.

Wesentliches Merkmal der Erfindung ist also, daß die konvexen Rundungen, welche vom Nutengrund ausgehen, selbst als Spannflächen ausgebildet sind und die Einspannung des Werkstückes mindestens teilweise übernehmen. Hierbei ist es möglich, beispielsweise auch Werkstücke mit Dreieckquerschnitt einzuspannen, wobei die Basisfläche eines solchen dreieckförmigen Werkstückes an den geraden Spannflächen der einen Spannbacke anliegt und die Spitze des Dreiecks in die als Spannflächen ausgebildeten konvexen Rundungen der Seitenfläche der gegenüberliegenden Spannbacke eingreifen.

Mit der vorliegenden Erfindung ist es auch möglich, unter Verwendung von Zusatzbacken konisch geformte Werkstücke mit großer Spannkraft lagensicher einzuspannen. Hierzu ist es vorgesehen, daß Zusatzbacken mit der Profilform des Werkstückes angepaßten Spannflächen am Werkstück anlegbar sind und daß die Zusatzbacken den Spannflächen gegenüberliegende, abgerundete Führungsteile aufweisen, welche in die zugeordneten konvexen Seitenflächen der Spannbacken eingreifen.

Die Profilform der Spannflächen der Zusatzbacken kann dabei der Profilform des Werkstükkes angepaßt sein. Die Spannflächen der Zusatzbacken können aber in einer anderen Ausführungsform auch die erfindungsgemäß vorgesehene Form für die vorher beschriebenen Spannbacken aufweisen.

Die Spannbacken und Zusatzbacken sind für verschiedene Spannzeuge verwendbar. Eine erste Ausführungsform sieht die Verwendung der beschriebenen Spannbacken in einem Schraubstock vor.

Eine andere Ausführungsform sieht die Halterung der Spannbacken in einem Spannfutter einer Dreh-, Fräs- oder Hobelbank vor. Es kann also sowohl eine lineare spanabhebende Bearbeitung, als auch eine drehende Bearbeitung mit den Spannbacken vorgenommen werden.

Der Erfindungsgegenstand der vorliegenden Erfindung ergibt sich nicht nur aus dem Gegenstand der einzelnen Patentansprüche, sondern auch aus deren Kombination der einzelnen Patentansprüche untereinander.

Im folgenden wird die Erfindung anhand von lediglich Ausführungswege darstellenden Zeichnungen näher erläutert. Hierbei gehen aus den Zeichnungen und ihrer Beschreibung weitere erfindungswesentliche Merkmale und Vorteile der Erfindung hervor. Es zeigt
Fig. 1 eine Seitenansicht eines Spannbackenpaares nach der Erfindung mit Darstellung der Einspannung von drei verschiedenen Werkstükken;
Fig. 2 ein Spannbackenpaar mit Darstellung der Einspannung von drei verschiedenen dreieckförmigen Werkstücken;
Fig. 3 Draufsicht auf ein Spannbackenpaar zum Einspannen konisch geformter Werkstücke.

In Fig. 1 und 2 ist ein Spannbackenpaar mit zwei einen gegenseitigen Abstand einnehmenden Spannbacken 1, 2 gezeigt, wobei in jeder Spannbacke 1, 2 jeweils eine spiegelbildlich bezüglich der Mittellängsachse angeordneten Nut mit einem Nutengrund 3 angeordnet ist. Von dem Nutengrund 3 ausgehend sind Seitenflächen 5, 5' als konvexe Rundungen ausgebildet, die tangential in parallel zueinander angeordnete Spannflächen 4, 4' übergehen.

Aufgrund dieser gerundeten Seitenflächen 5, 5' können verschiedene Querschnitte von Werkstücken gespannt werden. Als Beispiel ist in Fig. 1 ein runder Querschnitt 6 gezeigt, ein quadratischer Querschnitt 7 und ein rechteckiger Querschnitt 8.

Man erkennt, daß man nicht nur spiegelsymmetrische Querschnitte, das sind beispielsweise Kreis- und Quadratquerschnitte spannen kann, sondern auch alle unsymmetrische und nicht spiegelbildlich zueinander angeordneten Querschnitte von Werkstücken. Die Seitenflächen 5, 5' der Rundungen können werkstoffeinstückig mit den Spannbacken 1, sein.

Die Seitenflächen 5, 5' können auch durch den Außenumfang von entsprechend in den Spannbacken 1, 2 gehalterten, gehärteten Bolzen 9 gebildet sein, wie in Fig. 1 gezeigt.

Statt dessen können auch gehärtete Stifte eingesetzt werden, die gleichzeitig der Verankerung im Werkstoff dienen und die solche Kreisabschnitte ausbilden.

Es können im Abstand nebeneinanderliegend mehrere Nuten in jeder Spannbacke 1, 2 angeordnet sein. Hierdurch können Werkstücke verschiedenartigsten Durchmessers gespannt werden, insbesondere dann, wenn nebeneinanderliegende Nuten verschiedenartig gekrümmte Seitenflächen 5, 5' aufweisen. Hier hat man also die Möglichkeit, auf die verschiedensten zu spannenden Werkstücke einzugehen, indem man eine Vielzahl von Ausnehmungen verwendet. Aufgrund der parallel angeordneten Spannflächen 4, 4' ist es möglich, Werkstücke wie bei einem herkömmlichen Schraubstock winkelgerecht zu spannen.

In Fig. 1 ist die Längserstreckung des Nutengrundes 3 in der vertikalen Ebene ausgerichtet.

Es kann auch vorgesehen sein, daß die Längserstreckung des Nutengrundes 3 in der horizontalen Ebene liegt.

In der Fig. 2 ist gezeigt, daß die Spannbacken 1, 2 in Backen 10, 11 eines Schraubstocks eingespannt sind. Die die konvexen Rundungen aufweisenden Seitenflächen 5, 5' werden hier als Spannflächen für eine Spitze 13 von verschiedenen, einen Dreieckquerschnitt 12, 12a, 12b aufweisenden Werkstücken verwendet. Eine gegenüberliegende Basisfläche 14 dieser Dreieckquerschnitte 12,12a, 12b liegt an der gerade ausgebildeten Spannfläche der Spannbacke 2 an.

Im Ausführungsbeispiel nach Fig. 3 ist das winkelgerechte Einspannen eines Werkstückes mit konischem Querschnitt 20 gezeigt. Hierbei sind die Spannbacken 1, 2 wiederum in den Bakken 10, 11 eines Schraubstockes eingespannt, wobei am Außenumfang eines Werkstückes 20 mit konischem Querschnitt Spannflächen 21, 22 von Zusatzbacken 16, 17 anliegen. In der ausgezogenen Strichführung sind die Zusatzbacken 16, 17 in ihrer Ruhestellung (nicht eingespannter Zustand) gezeigt, während in der gestrichelten Darstellung die Zusatzbacken 16', 17' in der Spannstellung gezeigt sind. Die Spannbacken 1, 2 sowie die Zusatzbacken 16, 17 und das Werkstück 20 liegen dabei auf einer die Halterung der Backen 10, 11 übernehmenden Horizontalführung 15 des Schraubstockes auf und sind dort in horizontaler Ebene längsgeführt.

Durch Auflage auf den Horizontalführungen 15 erfolgt also eine Geradführung in horizontaler Ebene, währenddessen die Zusatzbacken 16, 17 in Verbindung mit den Spannbacken 1, 2 ein Einspannen und eine Geradführung in vertikaler Ebene (senkrecht zur Zeichenebene) übernehmen. Die Spannflächen 21, 22 können dabei der Mantelfläche des Werkstückes 20 angepaßt sein.

Es ist aber auch möglich, diese Spannflächen mit - in Längsachse zum Werkstück 20 parallel verlaufenden Nuten auszubilden, wobei vom Nutengrund ausgehend wiederum abgerundete Seitenflächen konvexer Rundung gebildet werden. Die Spannflächen 21,22 haben dann - dies ist in Fig. 3 nicht dargestellt - die gleiche Profilform, wie die Spannbacken 1, 2 in den Fig. 1 und 2.

An den den Spannflächen 21, 22 gegenüberliegenden Seiten der Zusatzbacken 16, 17 sind Führungsteile 18, 19 angeordnet, die mit abgerundeten Flächen in die Seitenflächen 5, 5' der Spannbacken 1, 2 eingreifen. Die Zusatzbacken 16,17 sind damit in Richtung zur Längsachse des einzuspannenden Werkstückes schwenkbar in den Seitenflächen 5, 5' der Spannbacken 1, 2 aufgenommen.

## Patentansprüche

1. Spannbackenpaar zum winkelgerechten Spannen von Werkstücken ggf. unterschiedlichen Querschnitts in einer die Spannbacken aufnehmenden Spannvorrichtung, wobei die Spannbacken (1, 2) Spannflächen (4, 4') aufweisen, in denen mindestens ein Paar sich gegenüberliegender Nuten (3, 3') angeordnet ist, dadurch gekennzeichnet, daß der Nutenquerschnitt so geformt ist, daß die Seitenflanken der Nuten (3, 3') über konvexe Rundungen (5, 5'), welche vom Nutengrund ausgehen, in die Spannflächen (4, 4') übergehen, wobei die so gestalteten Seitenflächen der Nuten (3, 3') als Spannflächen dienen, so daß zum winkelgerechten Spannen des Werkstücks sich das Werkstück in den Nuten (3,3') einstellen kann.

2. Spannbacken nach Anspruch 1, dadurch gekennzeichnet, daß die Rundung die Form eines Kreisabschnittes aufweist, der tangential in die Spannfläche (4,4') übergeht.

3. Spannbacken nach Anspruch 1 oder 2, dadurch gekennzeichnet, daß mehrere Nuten (3,3') im Abstand nebeneinander in der Spannfläche (4,4') angeordnet sind.

4. Spannbacken nach Anspruch 3, dadurch gekennzeichnet, daß nebeneinanderliegende Nuten (3, 3') verschiedenartig geformte Seitenflächen (5,5') aufweisen.

5. Spannbacken nach Anspruch 1 bis 4, dadurch gekennzeichnet, daß die zueinander parallel verlaufenden Mittellinien der Nuten (3, 3') zur kurzen Seite der Spannbacken parallel verlaufen, (Vertikal-Prisma).

6. Spannbacken nach Anspruch 2, dadurch gekennzeichnet, daß Nuten (3, 3') vorhanden sind, deren Mittellinien zur Längserstreckung der Spannbacken (1, 2) parallel verlaufen (Horizontal-Prisma).

7. Spannbacken nach Anspruch 2, dadurch gekennzeichnet, daß die Rundungen (Seitenflächen (5, 5')) der Nuten (3, 3') von 111 die Spannbacken (1, 2) eingesetzten gehärteten Bolzen (9) gebildet sind.

8. Spannbacken nach einem der vorhergehenden Ansprüche 1 bis 7, dadurch gekennzeichnet, daß zum Spannen von Werkstücken mit konischem Querschnitt (20) Zusatzbacken (16, 17) mit der Profilform des Werkstückes angepaßten Spannflächen (21, 22) am Werkstück anlegbar sind und daß die Zusatzbacken (16, 17) den Spannflächen (21, 22) gegenüberliegende, abgerundete Führungsteile (18,19) aufweisen, welche in die zugeordneten konvexen Seitenflächen (5, 5') der Spannbacken (1, 2) eingreifen.

9. Spannbacken nach einem der vorhergehenden Ansprüche 1 bis 8, dadurch gekennzeichnet, daß das die Spannbacken (1, 2) haltende und zueinander bewegende Spannzeug ein Schraubstock ist.

10. Spannbacken nach einem der vorhergehenden Ansprüche 1 bis 8, dadurch gekennzeichnet, daß das die Spannbacken (1, 2) haltende Spannzeug das Spannfutter einer Dreh- oder Fräs- oder Hobelbank ist.

## Claims

1. A pair of clamping jaws for conformally clamping workpieces having possibly a different section in a clamping device containing the clamping jaws, the clamping jaws (1, 2) having clamping surfaces (4, 4') wherein at least one pair of opposing grooves (3,3') is arranged, characterized in that the cross-section of the grooves is so formed that the side-faces of the grooves (3, 3') verge into the clamping surfaces (4, 4') through convex curvatures (5, 5') originating in the base of the grooves, whereby the side-faces of the grooves so formed serve as clamping surfaces, so that for the conformal clamping of the workpiece can be fitted in the grooves.

2. Clamping jaws according to the claim 1, characterized in that the curvature has the form of a segment of a circle tangentially verging into the clamping surface (4,4').

3. Clamping jaws according to the claim 1 or 2, characterized in that several grooves (3, 3') are arranged at equal distances and side-by-side in the clamping surface (4,4').

4. Clamping jaws according to the claim 3, characterized in that the grooves (3, 3') arranged side-by-side have side surfaces of different form.

5. Clamping jaws according to the claim 1 to 4, characterized in that the center lines of the grooves (3, 3') parallel to one another run in a parallel direction to the sort side of the clamping jaws.

6. Clamping jaws according to the claim 2, characterized in that grooves (3, 3') exist, the center-lines of which run in a parallel direction to the longitudinal extension of the clamping jaws (horizontal prism).

7. Clamping jaws according to the claim 2, characterized in that the curvatures (side surfaces 5, 5') of the grooves (3, 3') are formes by hardened bolts (9) inserted into the clamping jaws (1, 2).

8. Clamping jaws according to one of the preceding claims 1 to 7, characterized in that for clamping workpieces having a conical cross-section (20), additional jaws (16, 17) provided with clamping surfaces (21, 22) and adapted to the profile form of the workpiece can be put against the workpiece, and that additional jaws (16, 17) have curved guide pieces (18, 19) opposing the clamping surfaces (21, 22) which gear in the associated convex side surfaces (5, 5') of the clamping jaws (1, 2).

9. Clamping jaws according to one of the preceding claims 1 to 8, characterized in that the clamping device supporting the clamping jaws (1, 2) and moving them to one another, is a vise.

10. Clamping jaws according to one of the preceding claims 1 to 8, characterized in that the clamping device supporting the clamping jaws (1, 2) ist the diechuck of a lathe or a milling machine or of a planing bench.

## Revendications

1. Une paire de mâchoires de serrage pour le serrage conforme de pièces a usiner comportant, le cas échéant, une differénte section transversale dans un dispositif de serrage renfermant les mâchoires de serrage, les mâchoires de serrage (1, 2) comportant des surfaces de fixation (4, 4') dans lesquelles est placée face à face une paire de rainures (3, 3'), caractérisée en ce que la section transversale des rainures est formée de telle manière que les faces latérales des rainures (3, 3') passent aux surfaces de fixation (4, 4') par l'intermédiaire d'arrondissages convexes partant du fond des rainures, les faces latérales des rainures ainsi formées servant du surfaces de fixation, de sorte que pour le serrage conforme de la pièce usiner celle-ci peut s'insérer dans les rainures.

2. Mâchoires de serrage conformément à la revendication 1, caractérisée en ce que l'arrondissage comporte la forme d'un segment de cercle passant tangentiellement à la surface de fixation (4, 4').

3. Mâchoires de serrage conformément à la revendication 1 ou 2, caractérisée en ce que plusieurs rainures (3, 3') sont disposées àdistances égales et l'une à côté de l'autre dans la surface de fixation (4, 4').

4. Mâchoires de serrage conformément à la revendication 3, caractérisées en ce que des rainures disposées l'une à côté de l'autre (3, 3') comportent des faces latérales de différentes formes (5,5').

5. Mâchoires de serrage conformément aux revendications 1 à 4, caractérisées en ce que les lignes médianes parallèles l'une à l'autre des rainures (3, 3') sont parallèles à la joue courte des mâchoires de serrage (prisme vertical).

6. Mâchoires de serrage conformément à la revendication 2, caractérisées en ce que des rainures (3, 3') existent dont les lignes médianes sont parallèles à l'étendue longitudinale des mâchoires de serrage (1, 2) (prisme horizontal).

7. Mâchoires de serrage conformément à la revendication 2, caractérisée en ce que les arrondissages (faces latérales 5, 5') des rainures (3, 3') sont formés par des boulons trempés (9) insérés dans les mâchoires de serrage (1,2).

8. Mâchoires de serrage conformément à une des revendications précédentes 1 à 7, caractérisées en ce que pour le serrage de pièces à usiner, comportant une section conique (20), des mâchoires additionnelles (16, 17) comportantes des surfaces de fixation (21, 22) adaptées au profil de la pièce à usiner peuvent être mises contre la pièce à usiner et que les mâchoires additionnelles (16,17) comportent des pièces de guidage (18,19) placées face à face aux surfaces de fixation (21, 22) et arrondises, s'engrenant dans les faces latérales et convexes (5, 5') des mâchoires de serrage (1, 1).

9. Mâchoires de serrage conformément à une des revendications précédentes 1 à 8, caractérisées en ce que le dispositif de serrage maintenant les mâchoires de serrage (1, 2) et rapprochant l'une à l'autre est représenté par un étau.

10. Mâchoires de serrage conformément à une des revendications précédentes 1 à 8, caractérisées en ce que le dispositif de fixation maintenant les mâchoires de serrage est le mandrin de serrage d'un tour ou d'une fraiseuse ou d'un établi.
